# EUROPÄISCHE PATENTANMELDUNG

(11) **EP 0 272 207 A1**
(43) Veröffentlichungstag der Anmeldung: **22.06.1988**
(21) Anmeldenummer: 87810650.9
(22) Anmeldetag: 11.11.1987
(51) Int. Cl.: B01F 3/04

(54) **Turbine**

(30) Priorität: 13.11.1986 CH 4528/86
(71) Anmelder: Universal Express AG, CH-4132 Muttenz (CH)
(72) Erfinder: Dürrenberger, Willy, CH-4133 Pratteln (CH); Dörr, Siegfried, D-3587 Borken (DE)
(74) Vertreter: Eschmann, Heinz

(57) **Zusammenfassung**

Es wird eine neuartige Turbine (5) beschrieben, die aus einer Scheibe (3) oder eine Welle besteht, an deren Ober- und Unterseite sich Schaufeln (2a, 2b) befinden, wobei die Schaufeln (2a) an der Oberseite mindestens dreimal grösser sind als diejenigen (2b) an der Unterseite der Scheibe. Die Kombination einer derartigen Turbine (5) mit einem Leitrohr (1) liefert eine starke Saugwirkung, die sich beispielsweise zum Einsaugen von Gasen oder Gas/Dampf-Gemischen in flüssige Medien eignet.

## Beschreibung

Die vorliegende Erfindung betrifft eine Turbine zum Einsaugen von Gasen in flüssige Medien, mit einem rotierend antreibbaren Träger, beispielsweise einer Scheibe oder eine Welle, an welchem von einer gemeinsamen Horizontalebene ausgehend, oberhalb und unterhalb dieser Ebene Schaufeln angeordnet sind. Die Bezeichnung Gase umfasst auch Dämpfe und Flüssigkeit-Gasgemische. Ferner betrifft die Erfindung eine Saugvorrichtung dergestalt, dass die tubine mit einem Leitrohr kombiniert ist.

Die Kombination der Turbine mit einem Leitrohr ermöglicht das Einsaugen von Gasgemischen oder Flüssigkeit-Gasgemischen in flüssige Medien, wobei infolge der hohen Saugkrat der Turbine das Gas bzw. Flüssigkeit-Gasgemisch auch noch in das flüssige Medium eingesaugt und verwirbelt werden kann, wenn das flüssige Medium erhitzt wird, wobei das flüssige Medium im Extremfall bis zum Siedepunkt erhitzt werden kann.

Die erfindungsgemässe Turbine ist im unabhängigen Patentanspruch 1 definiert.

In einer bevorzugten Ausführungsform der Turbine sind die Schaufeln an der Oberseite gekrümmt. In einer besonders bevorzugten Ausführungsform besitzen die Schaufeln an der Oberseite der Scheibe eine S-förmige Krümmung bzw. Gestalt.

Die Scheibe besitzt bevorzugt eine Höhe (Dicke) von 0,1cm bis 4cm. Die Höhe der Scheibe hängt besonders bevorzugt ab von deren Durchmesser und der Grösse der Schaufeln, wobei diese Dimensionen wiederum im Zusammenhang mit der angestrebten Leistung der Turbine stehen, d.h. je grösser die Saugleistung der Turbine ist, desto grösser ist der Durchmesser der Scheibe, de sto höher (dicker) ist die Scheibe und desto höher und in der Regel gekrümmter sind die Schaufeln an der Oberseite der Scheibe. Die Dimensionierung richtet sich im Einzelfall nach dem geforderten Konstruktionsprinzip, wobei dieses sich wiederum nach dem Einsatzgebiet richtet und der eingesetzte Werkstoff ebenfalls einen wesentlichen Einfluss auf die Proportionen der Dimensionierung hat. Der Durchmesser der Scheibe richtet sich vorteilhaft nach der Tourenzahl, wobei ein kleinerer Durchmesser eine hohe Tourenzahl bedingt und umgekehrt. In einer bevorzugten Ausführungsform beträgt der Durchmesser der Scheibe 8cm bis 12cm, besonders bevorzugt 9cm bis 11cm und ganz besonders bevorzugt 10cm bis 11cm.

In einer derart bevorzugten Ausführungsform beträgt die Höhe der Schaufeln an der Unterseite der Scheibe 1cm bis 3cm und entsprechend die Höhe der Schaufeln an der Oberseite 3cm bis 20cm. Diese bevorzugten Dimensionen können mit einem Faktor multipliziert werden für den Fall, dass auf Grund von spezifischen technischen Vorgaben und Problemstellungen grössere oder kleinere Leistungen gefordert werden. Aus der Scheibe können Segmente ausgeschnitten werden, wodurch die Scheibe leichter, aber die Saugwirkung der Turbine nicht wesentlich beeinflusst wird. Es sind somit alle Segmentausschnittsgrössen (4) zwischen den Extremfällen der kompakten Scheibe einerseits und dem Befestigen der Schaufeln direkt an der Welle (6) andererseits, welche die Turbine dreht, d.h. den im Hinblick auf die Grösse maximal möglichen Segmentausschnitten möglich (in Ansicht A fehlt im Extremfall das Segment (4) vollständig).

Welche Form der Turbine im Speziellen gewählt wird, hängt ab von der Natur des Gases bzw. des Dampfes bzw. dem Gemisch beider und der Natur des flüssigen Mediums, in welches das Gas bzw. Gas-Dampfgemisch eingewirbelt werden soll.

Wird beispielsweise ein Rauchgas in Wasser, das gegebenenfalls noch Zusätze zur Absorption von Bestandteilen des Rauchgases enthalten kann, eingewirbelt oder eingesaugt, so ist eine Tur binenausführungsform bevorzugt, bei der die Schaufeln an der Oberseite der Scheibe eine S-förmige Gestalt besitzen. Wird das Wasser durch das Rauchgas erwärmt, so besteht in Abhängigkeit von der Temperatur (und dem Dampfdruck des Wassers mit dem Zusatz) das Rauchgas über der Turbine aus einem Gemisch von Gas und Wasserdampf. Diese Verhältnisse, wie vorstehend am Beispiel von Rauchgas und Wasser erläutert, treffen auch für andere Arten von Gasen und flüssigen Medien zu, wenn diese erwärmt werden. Die Verhältnisse werden besonders extrem, wenn das flüssige Medium bis in die Nähe oder gar bis zum Siedepunkt selbst erhitzt wird. Analoge Verhältnisse liegen vor, wenn bei Unterdruck (also im Vakuum) oder bei Ueberdruck, insbesonders bei Verwendung eines Kompressors oder eines Achsialverdichters, gearbeitet wird, d.h. das Gas zuerst komprimiert und danach auf die Turbine aufgedrückt wird.

Besonders wirkungsvoll arbeitet die Turbine dann, wenn sie mit einem Leitrohr kombiniert wird. Die Erfindung betrifft somit primär eine Saugvorrichtung, die dadurch gekennzeichnet ist, dass die vorstehend beschriebene Turbine mit einem Leitrohr kombiniert wird.

Nachstehend wird die Erfindung anhand eines Ausführungsbeispieles unter Bezugnahme auf die beiliegende Zeichnung erläutert.
Fig. 1 ist eine vereinfachte Schnittdarstellung der im unteren Leitrohrabschnitt angeordneten Turbine,
Fig. 2 ist eine Seitenansicht einer mit gekrümmten Schaufeln ausgerüsteten Turbine,
Fig. 3 ist eine Ansicht gemäss Pfeil A in Fig. 1 und
Fig. 4 zeigt die Anordnung der Saugvorrichtung in einem Heizkessel.

Fig. 1 zeigt ein zylindrisches Leitrohr 1, in dessen unteren Abschnitt eine in ihrer Gesamtheit mit 5 bezeichnete Turbine hineinragt. Die Tubine 5 weist eine Hohlwelle 7 auf, an deren Unterkante eine kreisrunde, vorzugsweise aus rostfreiem Stahl erstellte Scheibe 3 befestigt ist. Oberhalb und unterhalb der Scheibe sind Schaufeln 2a und 2b angeordnet, wobei die oberen Schaufeln 2a eine mindestens dreimal so grosse Angriffsfläche haben, wie die unteren Schaufeln 2b.

In einer bevorzugten Ausführungsform der Saugvorrichtung befinden sich die Schaufeln an der Oberseite der Scheibe innerhalb des Leitrohres (Fig. 1). Der Minimalabstand der Schaufeln innerhalb des Leitrohres von der Innenkante des Leitrohres beträgt zwischen 0,5cm und 1,5cm, bevorzugt 0,8cm bis 1,2cm. Ferner ist eine Ausführungsform bevorzugt, bei der die Unterkante des Leitrohres mit der Turbine bündig abschliesst und die Dimension der Scheibe nur 2/3 des Durchmessers des Leitrohres beträgt. Ferner ist eine Anordnung bevorzugt, bei der die Unterkante der Scheibe sich auf gleicher Höhe mit der Unterkante des Leitrohres befindet und der Durchmesser der Scheibe 50% bis 80% des Leitrohrdurchmessers beträgt. Besonders bevorzugt ist eine Ausführungsform, bei welcher der der Scheibe am nächsten angeordnete Teil der Schaufeln, die an der Oberseite befestigt sind, rechwinklig mit der Unterkante des Leitrohres bündig abschliesst oder maximal 2cm, bevorzugt 1cm, besonders bevorzugt 1mm darüber hinausragt. Die Zahl der Schaufeln an der Oberseite der Scheibe beträgt mindestens 3, bevorzugt ein Vielfaches von 3, besonders bevorzugt 6 bis 12, ganz besonders bevorzugt 6 Schaufeln. Gleiches gilt für die Zahl der Schaufeln an der Unterseite der Turbine. Ungerade Zahlen sind jedoch auch möglich.

Der Durchmesser des Leitrohres beträgt für das Einsaugen kleinerer Mengen Gas 7cm bis 12cm, bevorzugt 8cm bis 11cm, besonders bevorzugt 10cm. Diese Leitrohrdimensionen erlauben das Einwirbeln von 30 bis 80m³Gas pro Stunde. Wird beispielsweise Luft in Wasser eingesaugt, so beträgt die Leistung einer derartigen Saugvorrichtung bei einer Wassertemperatur von 20°C 70 bis 120m³ Luft pro Stunde und mehr. Dies, bei einer Gastemperatur von 100°C oder mehr. Wird das Wasser auf 80°C bis 90°C erwärmt, so beträgt die Leistung der Saugvorrichtung bei beispielsweise einem Durchmesser des Leitrohres von 10cm in einer bevorzugten Ausführungsform der Turbine immer noch ungefähr 40m³ Gas pro Stunde und mehr. Das Abfallen der Turbinenleistung ist eine Folge der Verdampfung von Wasser, sodass bei diesen hohen Temperaturen des flüssigen Mediums die Turbine noch zusätzlich Dampf in das flüssige Medium einsaugen muss. Die Saugvorrichtung eignet sich somit zum Einsaugen von Gasen in kalte oder heisse flüssige Medien, wobei die Gase gleichzeitig noch im flüssigen Medium optimal dispergiert werden. Die Leistung der Turbine wird wesentlich durch die Umlaufgeschwindigkeit beeinflusst. Eine bevorzugte Umlaufgeschwindigkeit liegt bei 12-14 Metern pro Sekunde.

Somit eignet sich die Saugvorrichtung beispielsweise zum Einsaugen von Rauchgasen in flüssige Medien unter gleichzeitigem Dispergieren, sodass die heissen Rauchgase ihre Wärme optimal an das flüssige Medium abgeben. Eine bevorzugte Verwendung einer solchen Saugvorrichtung kann beispielsweise in der Heizungstechnik, insbesonders bei Niedertemperatur-Absorptionshei zungen erfolgen, wie dies in Fig. 4 dargestellt ist. Die in ihrer Gesamtheit mit 7 bezeichnete Saugvorrichtung ist innerhalb eines Heizkesselgehäuses 8 angeordnet und an ihrem Oberteil mit einem Elektromotor M gekoppelt. Das Leitrohr 1, an dessen unterem Ende sich die Turbine 5 befindet, ragt in die Wasserfüllung des Heizkessels, deren Niveau durch einen Regler 9 konstantgehalten wird. Der Kessel ist ferner mit dem üblichen Zubehör wie Wärmetauscher 10, Steuerung 11 etc. versehen, das im vorliegenden Zusammenhang von untergeordneter Bedeutung ist.

Die im Kesseloberteil angeordnete Brennkammer 13 mündet mittels eines Verbindungsrohres 14 in das Leitrohr 1. Durch ein mit 12 bezeichnetes Rohr, das von dem Turbinenbereich bis in die Brennkammer 13 führt, wird eine Vorkühlung der Flammengase erreicht. Im übrigen kann die Funktion des dargestellten Heizkessels mit Saugvorrichtung der Beschreibung der europäischen Patentanmeldung Nr. (Fall 40 567) entonommen werden, deren Zeichnung einen nach dem gleichen Prinzip arbeitenden Heizkessel darstellt.

Die beschriebene Saugvorrichtung eignet sich ferner zum Einsaugen von Biogasen aus beispielsweise Kläranlagen in eine Absorptionsflüssigkeit, wodurch Schadstoffe wie Schwefelwasserstoff, Chlorwasserstoff etc. eliminiert werden. Das gereinigte Biogas kann dann weiter verwendet werden. Die gleiche Vorrichtung kann zum Belüften von Kläranlagen verwendet werden. Solche Saugvorrichtungen wurden bisher in der Technik nicht verwendet; somit liegen keinerlei theoretische Kenntnisse vor.

Die Erfindung betrifft ferner ein Verfahren zum Einsaugen von Gasen in flüssige Medien, dadurch gekennzeichnet, dass die vorstehend beschriebene Saugvorrichtung zur Verwendung gelangt.

Die beschriebene Turbine 5 kann im Rahmen des Erfindungsgedankens in mannigfacher Weise abgewandelt werden. So kann die Krümmung der unteren Schaufeln 2b nach Fig. 2 entweder gemäss der voll ausgezogenen Kontur oder gemäss den gestrichelten Umrissen 2bʹ gewählt werden.

## Patentansprüche

1. Turbine zum Einsaugen von Gasen in flüssige Medien, mit einem rotierend antriebbaren Träger, beispielsweise einer Scheibe (3) oder einer Welle (6), an welchem, von einer gemeinsamen Horizontalebene ausgehend, oberhalb und unterhalb dieser Ebene Schaufeln (2a/2b) angeordnet sind, dadurch gekennzeichnet, dass die oberhalb der gennanten Ebene befindlichen Schaufeln (2a) eine mindestens dreimal so grosse Angriffsfläche aufweisen, als die unterhalb der Ebene befindlichen Schaufeln (2b).

2. Turbine nach Anspruch 1, dadurch gekennzeichnet, dass die oberen Schaufeln (2a) gekrümmt sind.

3. Turbine nach Anspruch 1 oder 2, dadurch gekennzeichnet, dass die oberen Schaufeln (2a) S-förmig gekrümmt sind.

4. Turbine nach einem der Ansprüche 1 bis 3, dadurch gekennzeichnet, dass die Zahl der unteren und oberen Schaufeln jeweils sechs beträgt.

5. Saugvorrichtung, dadurch gekennzeichnet, dass eine Turbine gemäss einem der Ansprüche 1 bis 3 mit einem Leitrohr (1) kombiniert ist.

6. Saugvorrichtung gemäss Anspruch 5, dadurch gekennzeichnet, dass die Aussenkante der oberen Schau feln (2a) rechtwinklig ausgebildet ist und bündig mit der Unterkante des Leitrohres (1) abschliesst.

7. Saugvorrichtung gemäss Anspruch 6, dadurch gekennzeichnet, dass die Schaufeln (2) rechtwinklig ausgebildet sind und 1mm über die Unterkante des Leitrohres (1) überstehen.

8. Saugvorrichtung nach einem der Ansprüche 5 bis 7, dadurch gekennzeichnet, dass die Unterkante des Leitrohres (1) mit der Turbine (5) bündig abschliesst und der Durchmesser der Scheibe (3) etwa 2/3 des Leitrohrdurchmessers beträgt.

9. Saugvorrichtung nach einem der Ansprüche 5 bis 7, dadurch gekennzeichnet, dass sich die Unterkante der Scheibe (3) auf gleicher Höhe mit der Unterkante des Leitrohres (1) befindet und der Durchmesser der Scheibe (3) 50 bis 80 % des Leitrohrdurchmessers beträgt.

10. Saugvorrichtung nach einem der Ansprüche 5 bis 9, dadurch gekennzeichnet, dass zwischen der Unterkante des Leitrohres (1) und den derselbe benachbarten Schaufelabschnitten (2a, 2b) ein wenige Millimeter betragender Spalt (S) besteht.

11. Verfahren zum Einsaugen von Gasen in flüssige Medien, dadurch gekennzeichnet, dass eine Saugvorrichtung gemäss einem der Ansprüche 5 bis 10 zur Verwendung gelangt.
